# EUROPÄISCHE PATENTSCHRIFT

(11) **EP 2 550 649 B1**
(45) Veröffentlichungstag und Bekanntmachung des Hinweises auf die Patenterteilung: **30.04.2014**
(21) Anmeldenummer: 11712206.9
(22) Anmeldetag: 22.03.2011
(51) Int. Cl.: G09F 9/33, G09F 13/04, G09F 7/18

(54) **OPTISCHES ANZEIGEELEMENT SOWIE ANZEIGEVORRICHTUNG**
OPTICAL DISPLAY ELEMENT AND DISPLAY DEVICE
ELÉMENT OPTIQUE D'AFFICHAGE ET DISPOSITIF D'AFFICHAGE

(30) Priorität: 24.03.2010 DE 102010012971
(43) Veröffentlichungstag der Anmeldung: 30.01.2013
(73) Patentinhaber: Siemens Aktiengesellschaft, 80333 München (DE)
(72) Erfinder: BEIER, Axel, 16552 Schildow (DE); FRANKE, Martin, 14089 Berlin (DE); NERRETER, Stefan, 15754 Heidesee OT Blossin (DE); TÜRCK, Volker, 10711 Berlin (DE)
(86) Internationale Anmeldenummer: PCT/EP2011/054293
(87) Internationale Veröffentlichungsnummer: WO 2011/117217

(56) Entgegenhaltungen:
- EP-A1- 0 930 600
- EP-A1- 1 696 171
- WO-A1-2004/068447
- WO-A2-02/17628

## Beschreibung

Die Erfindung betrifft ein optisches Anzeigeelement, welches insbesondere für leuchtfähige Wechselverkehrszeichen oder Anzeigetafeln geeignet ist. Dieses weist ein im Wesentlichen rohrartiges Gehäuse auf, dessen Verlauf in Einbaulage zumindest im Wesentlichen waagerecht ausgerichtet ist. Als Verlauf des Gehäuses ist die durch die Längsausdehnung des rohrartigen Gehäuses vorgegebene Richtung zu verstehen. An einem eingangsseitigen Ende ist das Gehäuse mit einer Aufnahme für eine Lichtquelle versehen, in die insbesondere eine LED eingebaut werden kann. Am ausgangsseitigen Ende befindet sich ein Austrittsbereich für das von der Lichtquelle ausgesendete Licht. Der Austrittsbereich ermöglicht somit, dass das von der Lichtquelle ausgeblendete Licht das Gehäuse verlassen kann. Dies kann beispielsweise durch eine Gehäuseöffnung sichergestellt werden, die vorzugsweise durch einen transparenten Wandteil des Gehäuses ausgebildet ist. Transparent muss dieser Wandteil, der auch durch eine Linse gebildet sein kann, für das von der Lichtquelle ausgesendete Licht insoweit sein, wie es sich hierbei um das Nutzlicht handelt, welches das optische Anzeigeelement zum leuchten bringen soll. Im Strahlengang zwischen Aufnahme- und Austrittsbereich ist außerdem mindestens ein optisches Element angeordnet. Als optische Elemente sollen im weitesten Sinne alle Elemente bezeichnet werden, die das optische Verhalten des Anzeigeelementes beeinflussen. Insbesondere kann dies durch Linsen oder Blenden erfolgen, wobei die Blenden vorzugsweise ein Loch aufweisen, um die Lichtstrahlen durchzulassen.

Ein optisches Anzeigeelement der eingangs angegebenen Art ist beispielsweise aus der EP 1 593 109 B1 und aus der EP 930 600 A1 bekannt. Diese optischen Anzeigeelemente, die in eine Anzeigevorrichtung wie ein Wechselverkehrszeichen eingebaut werden können, bestehen aus rohrförmigen Gehäusen, in die eine LED als Lichtquelle eingeclipst werden kann. Im Strahlengang der LED befindet sich zunächst eine Sammellinse, die das von der LED ausgestrahlte Licht fokussiert, wobei sich im Brennpunkt eine Blende befindet, die als integraler Bestandteil des Gehäuses ausgeführt sein kann. Am ausgangsseitigen Ende des Gehäuses befindet sich eine Strahlformungslinse. Hierunter ist beispielsweise eine Sammellinse zu verstehen, mit der die Abstrahlcharakteristik des von der LED ausgesendeten Lichtes bestimmt wird, die also die vom Anzeigeelement ausgehenden Strahlen sozusagen formt. Hierbei sind die für Wechselverkehrszeichen einschlägigen Bestimmungen zu berücksichtigen, wie sie beispielsweise gemäß der Norm DIN EN 12966-1 hinsichtlich Lichtfarbe, Leuchtdichte, Leuchtdichte-Verhältnis, Abstrahlbreite und Gleichmäßigkeit vorgegeben sind.

Gemäß der WO 02/17628 A2 ist es bekannt, dass sogenannte Outdoor-LED-Video-Paneele, die auch als Wechselverkehrskennzeichen verwendet werden können, mit mehreren rohrartigen Gehäusen ausgestattet sein können, welche derart angeordnet werden, dass die Mittelachsen dieser Gehäuse alle nach schräg unten gerichtet sind. Daher kann schräg einfallendes Sonnenlicht schwerer auf die in den Gehäusen befindlichen Leuchtdioden fallen, die vom Rand des Gehäuses abgeschattet werden.

Gemäß der EP 1 696 171 A1 ist es bekannt, dass im Inneren von Gehäusen von LED-Anzeigevorrichtungen Blenden verwendet werden können. Diese können hinsichtlich ihrer Blendenöffnung nach oben verschoben sein, so dass die optische Achse des Gehäuses nicht im Mittelpunkt der Blendenöffnung liegt. Hierdurch kann einfallendes Sonnenlicht am unteren Blendenrand abgeschattet werden, wodurch dieses nicht auf die Leuchtdiode fallen kann.

Die rohrförmigen Gehäuse sind wasserdicht ausgeführt und werden in einer für die Darstellung der Verkehrszeichen erforderlichen Anordnung in die Anzeigevorrichtung eingebaut. Diese besteht beispielsweise aus einer Platte, die für die Anzeigeelemente geeignete Aufnahmeöffnungen aufweist. In diese werden die Anzeigeelemente eingeschoben und in geeigneter Weise fixiert.

LED's sind als Lichtquelle allgemein bekannt. Insbesondere gibt es auch als SMD ausgeführte LED's, die beispielsweise auf flexiblen Schaltungsträgern montiert werden können. Solche LED's, die bereits auf einem Streifen eines flexiblen Schaltungsträgers vormontiert sind, bietet beispielsweise die Firma LM-Electronic e. K. an, wie sich beispielsweise den Datenblatt des Produktes "Power3" in der Version 10.01 entnehmen lässt.

Diese Forderungen sind zu erfüllen, damit die Wechselverkehrszeichen zuverlässig abgelesen werden können. Hinzu tritt ein Phänomen, welches als Phantomlicht bezeichnet wird. Phantomlicht kommt zustande, wenn insbesondere bei tief stehender Sonne das Sonnenlicht durch die abstrahlende Optik des Anzeigeelementes in dessen Inneres fällt und durch Reflexion bevorzugt an der Lichtquelle in einem genügenden Anteil durch die Strahlformungslinse des Anzeigeelementes wieder abgestrahlt wird, so dass für den Betrachter fälschlich der Eindruck entsteht, dass das betreffende Anzeigeelement gerade leuchtet. Dies kann dazu führen, dass das Wechselverkehrszeichen falsch interpretiert wird oder nicht mehr ablesbar ist, und muss daher vermieden werden. Daher muss die Ausbildung des Phänomens des Phantomlichts unterbunden werden oder zumindest dafür Sorge getragen werden, dass das Phantomlicht nicht oberhalb einer Intensität auftritt, welche zu Fehlinterpretationen beim Betrachter des Wechselverkehrszeichens führt.

Maßnahmen, die die Entstehung von Phantomlicht mindern oder unterdrücken, sind beispielsweise eine äußere Abschirmung oberhalb der lichtabstrahlenden Optik, eine Blende im Inneren des Gehäuses des Anzeigeelementes sowie eine lichtabsorbierende Beschichtung des Gehäuseinneren.

Die Aufgabe der Erfindung besteht darin, ein optisches Anzeigeelement bzw. eine Anzeigevorrichtung zur Montage dieses Anzeigeelementes anzugeben, welches sich kostengünstig herstellen lässt und mit dem sich das Phänomen des Phantomlichtes vergleichsweise wirksam unterbinden lässt.

Diese Aufgabe wird mit dem eingangs genannten Anzeigeelement erfindungsgemäß dadurch gelöst, dass die für die Lichtquelle vorgesehene Aufnahme und das optische Element oder die optischen Elemente (wenn mehrere vorgesehen sind) derart zueinander angeordnet sind, dass sich jeweils ein Höhenversatz zwischen diesen ergibt. Der Höhenversatz ist ermittelbar bezogen auf die waagerechte Ausrichtung des Gehäuses. Man kann sich beispielsweise eine Gehäusemittelachse denken, wobei der Höhenversatz h senkrecht zu dieser waagerechten Achse bestimmbar ist, indem jeweils ein zentraler Punkt des optischen Elementes, beispielsweise der Schwerpunkt, ermittelt wird und dessen Lage in Bezug auf die gedachte Gehäuseachse bestimmt wird. Bei zentralsymmetrischen optischen Elementen liegt dieser Schwerpunkt auf der optischen Achse des optischen Elementes.

Gemäß einer vorteilhaften Ausgestaltung der Erfindung verlaufen die optischen Achsen der in die Aufnahme einzubauenden Lichtquelle und des mindestens einen optischen Elementes waagerecht zueinander. Der Höhenversatz ergibt sich damit aus dem Abstand der jeweiligen optischen Achsen zueinander. Dabei ist eine gestufte Anordnung der in die Aufnahme einzubauenden Lichtquelle und des mindestens einen optischen Elementes, bevorzugt der mehreren optischen Elemente, vorteilhaft. Die optische Achse der in die Aufnahme einzubauenden Lichtquelle liegt am höchsten, wobei die optische Achse des im Strahlengang des abgestrahlten Lichtes nachfolgenden optischen Elementes etwas tiefer und die des nächsten optischen Elementes wieder etwas tiefer liegt, bis das Licht das Gehäuse verlässt. Dabei können einzelne optische Elemente jedoch auch unabhängig hiervon beispielsweise mit ihren optischen Achsen genau in der Mittelachse des Gehäuses angeordnet sein. Die Anordnung der einzubauenden Lichtquelle wird durch die Gesstaltung der für sie vorgesehenen Aufnahme bestimmt. Auch für die anderen optischen Elemente können geeignete Aufnahmen vorgesehen werden, die eine zuverlässige Fixierung in der gewünschten Einbaulage ermöglichen. Auch können insbesondere Blenden durch integrale Bestandteile des Gehäuses ausgebildet werden, so dass kein Einbau eines zusätzlichen optischen Elementes für die Blende notwendig ist.

Vorteilhaft ist es, wenn der jeweilige Höhenversatz zwischen benachbarten optischen Elementen und/oder der in die Aufnahme einzubauenden Lichtquelle (in diesem Falle ist die Lichtquelle und das der Lichtquelle benachbarte optische Element gemeint) 0,5 bis 2 % der Länge des Gehäuses beträgt. Als Länge des Gehäuses ist in diesem Fall diejenige Länge zu verstehen, die zwischen der in die Aufnahme eingebauten Lichtquelle und der im Strahlengang der Lichtquelle befindlichen letzten Optik zu messen ist. Diese Länge wird im Wesentlichen bei üblichen Bauformen des Gehäuses der außen zu messenden Gehäuselänge selbst entsprechen. Werden die Gehäuselänge und der Höhenversatz in der angegebenen Weise ins Verhältnis gesetzt, so hat dies den Vorteil, dass der Versatz einerseits noch so gering ist, dass ein ungestörter Strahlengang von der Lichtquelle zum im Strahlengang befindlichen letzten optischen Element erzeugt werden kann. Auf der anderen Seite führt der Versatz dazu, dass die Lichtquelle im Verhältnis zur optischen Achse des Gehäuses genügend erhöht ist, damit von schräg oben einfallendes Sonnenlicht, welches Phantomlicht erzeugen könnte, nicht oder zu einem geringeren Teil auf die LED oder Lichtquelle treffen kann. Damit werden auch Reflexionen vermieden, die zu dem optischen Eindruck eines Leuchtens der LED führen könnten.

Als optische Elemente kommen vorteilhaft zumindest eine Sammellinse im Abstrahlbereich der Aufnahme, d. h. in dem Bereich, wo eine in der Aufnahme montierte Lichtquelle die Sammellinse beleuchten würde, und eine Blende zum Einsatz. Die Blende ist in dem der Aufnahme abgekehrten Brennpunkt der Sammellinse vorgesehen, d. h. gegenüber der montierten Lichtquelle. Dadurch, dass die Blende im Brennpunkt der Sammellinse liegt, kann die Öffnung vergleichsweise klein ausgeführt sein, wobei das von der Lichtquelle abgestrahlte Licht, soweit dies von der Sammellinse gebündelt wird, die Blende vollständig passieren kann. Allerdings kann von außen eintretendes Licht, insbesondere das Sonnenlicht der tief stehenden Sonne, die Blende nur im Bereich der Blendenöffnung durchtreten und daher nur ein kleiner Teil dieses Lichtes bis zur Lichtquelle vordringen. Die Ausbildung von Phantomlicht wird auf diese Weise vorteilhaft minimiert.

Weiterhin ist es vorteilhaft, wenn im Austrittsbereich eine Strahlformungslinse angeordnet ist. Diese kann ebenfalls einen Höhenversatz zur Mittelachse des Gehäuses aufweisen oder gekippt sein. Allerdings ist es auch möglich, die Strahlformungslinse zentriert im Gehäuse vorzusehen und ihre optische Achse genau waagerecht auszurichten. Hierdurch lässt sich vorteilhaft ein zuverlässiger Abschluss des Gehäuses im Austrittsbereich durch die Strahlformungslinse erzeugen. Die geforderte Abstrahlcharakteristik lässt sich durch den Aufbau der Strahlformungslinse beeinflussen. Insbesondere ist es vorteilhaft, die Strahlformungslinse astigmatisch auszuführen, so dass diese nicht rotationssymmetrisch aufgebaut ist. Hierdurch können beispielsweise verschiedene Öffnungswinkel in horizontaler und vertikaler Richtung erzeugt werden. Das auszusendende Lichtsignal kann auf diese Weise an die Anforderungen für das Wechselverkehrszeichen angepasst werden.

Eine besondere Ausführungsform der Erfindung wird erhalten, wenn an dem Gehäuse eine Befestigungsvorrichtung vorgesehen ist, die einen Einbau in nur einer Winkellage, gemessen in einer Ebene, zu der das Gehäuse senkrecht verläuft, ermöglicht. Hiermit ist vorteilhaft sozusagen eine verdrehsichere und lagesichere Montage des Anzeigeelementes beispielsweise in dem Wechselverkehrszeichen möglich. Dies wird erforderlich, da der Effekt, der durch den Höhenversatz bzw. die geneigte optische Achse entsteht, nur bei der richtigen Einbaulage des Gehäuses zur Wirkung kommt. Hierzu muss beispielsweise in der Anzeigetafel, die das Wechselverkehrszeichen bilden soll, eine geeignete Aufnahme vorgesehen werden, in die das Anzeigeelement mit der Befestigungsvorrichtung in definierter Position eingesetzt werden kann. Auch für eine astigmatische Linse ist eine verdrehsichere Montage von Vorteil, damit diese die gewünschte Abstrahlcharakteristik sicherstellt. Auch für die Montage der astikmatischen Linse kann eine Befestigungsvorrichtung für eine Befestigung in einer definierten Winkellage vorgesehen sein.

Vorteilhaft ist es weiter, wenn die LED, die die Lichtquelle bildet, als SMD ausgeführt ist und zur Kontaktierung auf einer flexiblen Leiterplatte montiert ist. Auf diese Weise lässt sich eine Montage auch einer Vielzahl von LED's leicht bewerkstelligen, da diese bereits auf der flexiblen Leiterplatte montiert sind und durch die mögliche Verformung der Leiterplatte mit geringem Montageaufwand in die einzelnen Aufnahmen in den Gehäusen eingesetzt werden können. Insbesondere ist die flexible Leiterplatte als schmaler Streifen ausgeführt, auf dem sich die LED's aneinanderreihen.

Die eingangs angegebene Aufgabe wird außerdem durch eine Anzeigevorrichtung, wie beispielsweise ein leuchtfähiges Wechselverkehrszeichen oder eine Anzeigetafel, gelöst, in dem mehrere Anzeigeelemente verdrehsicher montiert sind, wie sie vorstehend näher beschrieben wurden. Auf diese Weise lassen sich die erfindungsgemäßen Anzeigeelemente vorteilhaft zu der Anzeigevorrichtung zusammenstellen, wobei die Anforderungen beispielsweise an das anzuzeigende Wechselverkehrszeichen berücksichtigt werden können.

Weitere Einzelheiten der Erfindung werden nachfolgend anhand der Zeichnung beschrieben. Gleiche oder sich entsprechende Zeichnungselemente sind jeweils mit den gleichen Bezugszeichen versehen und werden nur insoweit mehrfach erläutert, wie sich Unterschiede zwischen den einzelnen Figuren ergeben. Es zeigen
- Figur 1: ein Ausführungsbeispiel des erfindungsgemäßen Anzeigeelementes mit gestufter optischer Achse, eingebaut in ein Ausführungsbeispiel einer erfindungsgemäßen Anzeigevorrichtung, im schematischen Schnitt,
- Figur 2: den Schnitt II-II gemäß Figur 1, wobei eine Einrichtung für eine lagerichtige Montage des Anzeigeelementes zu erkennen ist,
- Figur 3 und 4: alternative Elemente, die eine lagerichtige Montage sicherstellen als Aufsicht.

Ein Anzeigeelement 11 weist ein Gehäuse 12 auf, welches im Wesentlichen zylindrisch aufgebaut ist. Mit einem ausgangsseitigen Ende 13 ist das Gehäuse 12 in eine Anzeigevorrichtung 14 in Form einer Anzeigetafel eingesteckt. Hierzu weist die Anzeigevorrichtung 14 eine geeignete Öffnung auf. Das Gehäuse 12 ist mit einem Flansch 15 versehen, welcher eine definierte Position des Gehäuses 12 in axialer Richtung gewährleistet. Außerdem ist außen am Gehäuse eine Rippe 16 angebracht, die mit einer entsprechenden, nicht näher dargestellten Nut in der Öffnung der Anzeigevorrichtung korrespondiert. Hierdurch wird auch die Winkellage des Gehäuses 12 in der Anzeigevorrichtung 14 genau definiert, wie Figur 2 zu entnehmen ist.

Alternative Ausgestaltungen für Elemente, die eine definierte Winkellage des Gehäuses 12 in der Anzeigevorrichtung 14 gewährleisten, sind in Figur 3 und 4 dargestellt. In Figur 3 hat das Gehäuse beispielsweise einen quadratischen Querschnitt, wobei dieses zumindest am ausgangsseitigen Ende an einer Ecke abgeschrägt ist. Eine entsprechende Öffnung zum Einbau wird in der Anzeigevorrichtung 14 vorgesehen, so dass nur eine Einbaulage des Gehäuses 12 möglich ist. Wie Figur 4 zu entnehmen ist, kann statt einer Abflachung 17 des Gehäuses gemäß Figur 3 oder einer Rippe 16 gemäß Figur 2 auch eine Wandverdickung 18 zum Einsatz kommen, die zu einer tropfenförmigen Außenkontur des Gehäuses 12 zumindest im Bereich des ausgangsseitigen Endes führt. Auch hierdurch ist eine Einbaulage des Gehäuses mit definiertem Winkel gewährleistet.

Der Figur 1 lässt sich weiter entnehmen, dass als Lichtquelle eine als SMD ausgeführte LED 19 zum Einsatz kommt. Die LED ist auf einem flexiblen Schaltungsträger 20 in Form eines langen Bandes montiert. Weitere LED's sind nicht dargestellt, wobei diese vorhanden sind und mit weiteren Gehäusen (ebenfalls nicht dargestellt) verbunden sind. Für die LED 19 ist im Gehäuse 12 eine Aufnahme 21 vorgesehen. Ein nicht näher dargestellter Strahlengang des von der LED 19 ausgestrahlten Lichtes verläuft durch eine Sammellinse 22, die dieses Licht bündelt. Im Brennpunkt der Sammellinse 22, welcher der LED 19 abgekehrt ist, befindet sich die Öffnung 23 einer Blende 24, durch die das Licht hindurchtritt, durch eine Strahlformungslinse 25, die den Austrittsbereich 26 für das Licht bildet, wird das Licht in einem geeigneten Winkelbereich abgestrahlt.

Weiterhin ist Figur 1 zu entnehmen, dass die optischen Achsen der LED 19, der Sammellinse 22, der Blende 24 und der Strahlformungslinse 25 jeweils horizontal verlaufen. Zwischen diesen Achsen ist aber jeweils ein stufenweiser Höhenversatz h vorgesehen, wobei die LED 19 am höchsten und die Strahlformungslinse am tiefsten liegt. Der Höhenversatz h₁ zwischen der LED 19 und der Sammellinse 22 beträgt 0,23 mm, der Höhenversatz h₂ zwischen Sammellinse 22 und Blende 23 beträgt 0,4 mm und der Höhenversatz h₃ zwischen Blende 24 und Strahlformungslinse 25 beträgt 0,56 mm. Die Gehäuselänge, die gemessen wird ausgehend jeweils von den zentralen Punkten der Strahlformungslinse 25 und der LED 19, beträgt 40 mm. Bei dieser Anordnung bewirkt der jeweilige Höhenversatz h zwischen den einzelnen optischen Elementen, dass der Strahlengang durch die optischen Elemente leicht nach unten geneigt ist. Dies entspricht der gewünschten Abstrahlcharakteristik im Austrittsbereich 26 des Gehäuses.

## Patentansprüche

1. Optisches Anzeigeelement, geeignet für leuchtfähige Wechselverkehrszeichen oder Anzeigetafeln, aufweisend ein im wesentlichen rohrartiges Gehäuse (12), dessen Verlauf zumindest im Wesentlichen waagerecht ausgerichtet ist und das
• an einem eingangsseitigen Ende mit einer Aufnahme (21) für eine Lichtquelle, insbesondere eine LED (19) ausgestattet ist,
• an einem ausgangsseitigen Ende mit einem Austrittsbereich (26) für das von der Lichtquelle ausgesendete Licht ausgestattet ist und
• im Strahlengang zwischen Aufnahme (21) und Austrittsbereich (26) mit mehreren optischen Elementen (22, 24, 25), darunter eine Linse (22, 25) oder eine Blende (24), ausgestattet ist,
**dadurch gekennzeichnet,**
**dass** die Aufnahme (21) und die optischen Elemente (22, 24, 25) derart zueinander angeordnet sind, dass sich von der Aufnahme zum Austrittsbereich ein gestufter Höhenversatz h bezüglich der Gehäusemittelachse zwischen diesen ergibt.

2. Anzeigeelement nach Anspruch 1,
**dadurch gekennzeichnet,**
**dass** die optischen Achsen der in die Aufnahme (21) einzubauenden Lichtquelle und des mindestens einen optischen Elementes (22, 24, 25) waagerecht verlaufen.

3. Anzeigeelement nach Anspruch 2,
**dadurch gekennzeichnet,**
**dass** der jeweilige Höhenversatz h zwischen benachbarten optischen Elementen (22, 24, 25) und/oder der in die Aufnahme einzubauenden Lichtquelle 0,5 bis 2 % der Länge des Gehäuses beträgt.

4. Anzeigeelement nach einem der vorangehenden Ansprüche,
**dadurch gekennzeichnet,**
**dass** die optischen Elemente
• eine Sammellinse (22) im Abstrahlbereich der Aufnahme (21) und
• eine Blende (24), die im der Aufnahme (21) abgekehrten Brennpunkt der Sammellinse (22) liegt,
umfassen.

5. Anzeigeelement nach einem der vorangehenden Ansprüche,
**dadurch gekennzeichnet,**
**dass** im Austrittsbereich (26) eine Strahlformungslinse (25) angeordnet ist.

6. Anzeigeelement nach Anspruch 5,
**dadurch gekennzeichnet,**
**dass** die Strahlformungslinse (25) astigmatisch ausgeführt ist.

7. Anzeigeelement nach einem der vorangehenden Ansprüche,
**dadurch gekennzeichnet,**
**dass** an dem Gehäuse (12) eine Befestigungsvorrichtung (15, 16) vorgesehen ist, die einen Einbau in nur einer Winkellage, gemessen in einer Ebene, zu der das Gehäuse senkrecht verläuft, ermöglicht.

8. Anzeigeelement nach einem der vorangehenden Ansprüche,
**dadurch gekennzeichnet,**
**dass** die LED (19) als SMD ausgeführt ist und zur Kontaktierung auf einem flexiblen Schaltungsträger (20) moniert ist.

9. Anzeigevorrichtung, insbesondere leuchtfähiges Wechselverkehrszeichen oder Anzeigetafel
**dadurch gekennzeichnet,**
**dass** in diesem mehrere Anzeigeelemente nach einem der vorangehenden Ansprüche verdrehsicher montiert sind.

## Claims

1. Optical display element, suitable for luminous variable message signs or display boards, having a substantially tubular housing (12), whose profile is aligned at least substantially horizontally and which
• is equipped at one input-side end with a receptacle (21) for a light source, in particular an LED (19),
• is equipped at an output-side end with an exit region (26) for the light emitted by the light source, and
• is equipped, in the beam path between the receptacle (21) and the exit region (26), with a plurality of optical elements (22, 24, 25), including a lens (22, 25) or a cover (24),
**characterized**
**in that** the receptacle (21) and the optical elements (22, 24, 25) are arranged with respect to one another in such a way that, from the receptacle to the exit region, a stepped height offset h with respect to the housing mid-axis results between each of said elements and receptacle.

2. Display element according to Claim 1,
**characterized**
**in that** the optical axes of the light source to be installed in the receptacle (21) and of the at least one optical element (22, 24, 25) run horizontally.

3. Display element according to Claim 2,
**characterized**
**in that** the respective height offset h between adjacent optical elements (22, 24, 25) and/or the light source to be installed in the receptacle is from 0.5 to 2% of the length of the housing.

4. Display element according to one of the preceding claims, **characterized**
**in that** the optical elements comprise
• a converging lens (22) in the emission region of the receptacle (21), and
• a cover (24), which lies at the focal point of the converging lens (22), which focal point is turned away from the receptacle (21).

5. Display element according to one of the preceding claims,
**characterized in that** a beam-shaping lens (25) is arranged in the exit region (26).

6. Display element according to Claim 5,
**characterized**
**in that** the beam-shaping lens (25) has an astigmatic configuration.

7. Display element according to one of the preceding claims,
**characterized**
**in that** a fastening apparatus (15, 16) is provided on the housing (12) and enables installation in only one angular position, measured in a plane to which the housing runs perpendicular.

8. Display element according to one of the preceding claims,
**characterized**
**in that** the LED (19) is in the form of an SMD and is fitted for contact-making purposes on a flexible circuit carrier (20).

9. Display device, in particular a luminous variable message sign or display board,
**characterized**
**in that** a plurality of display elements according to one of the preceding claims are fitted in rotationally secure fashion in said display device.

## Revendications

1. Elément optique d'affichage approprié pour des panneaux de signalisation alternée ou pour des tableaux d'affichage, comprenant un boîtier (12) sensiblement tubulaire, dont l'étendue est dirigée au moins sensiblement horizontalement et qui a
• à une extrémité du côté de l'entrée, un logement (21) pour une source lumineuse, notamment pour une DEL (19),
• à une extrémité du côté de la sortie, une zone (26) de sortie de la lumière émise par la source lumineuse et
• dans le trajet du faisceau entre le logement (21) et la zone (26) de sortie, plusieurs éléments (22, 24, 25) optiques, parmi lesquels une lentille (22, 25) ou un diaphragme (24),
**caractérisé**
**en ce que** le logement (21) et les éléments (22, 24, 25) optiques sont disposés les uns par rapport aux autres, de manière à donner entre eux, du logement à la zone de sortie, un décalage h en hauteur étagé par rapport à l'axe médian de l'enveloppe.

2. Elément d'affichage suivant la revendication 1,
**caractérisé**
**en ce que** les axes optiques de la source lumineuse à mettre dans le logement (21) et du au moins un élément (22, 24, 25) s'étendent horizontalement.

3. Elément d'affichage suivant la revendication 2,
**caractérisé**
**en ce que** le décalage h en hauteur respectif entre des éléments (22, 24, 25) optiques voisins et/ou la source lumineuse à mettre dans le logement représente de 0,5 à 2 % de la longueur de l'enveloppe.

4. Elément d'affichage suivant l'une des revendications précédentes,
**caractérisé**
**en ce que** les éléments optiques comprennent
• une lentille (22) convergente dans la zone de sortie du rayonnement du logement (21) et
• un diaphragme (24), qui se trouve au foyer, éloigné du logement (21), de la lentille (22) convergente.

5. Elément d'affichage suivant l'une des revendications précédentes,
**caractérisé**
**en ce qu'**une lentille (25) de formation du faisceau est disposée dans la zone (26) de sortie.

6. Elément d'affichage suivant la revendication 5,
**caractérisé**
**en ce que** la lentille (25) de formation du faisceau est astigmatique.

7. Elément d'affichage suivant l'une des revendications précédentes,
**caractérisé**
**en ce qu'**il est prévu sur l'enveloppe (12) un dispositif (15) de fixation, qui rend possible un montage dans seulement une position angulaire mesurée dans un plan, par rapport auquel l'enveloppe s'étend perpendiculairement.

8. Elément d'affichage suivant l'une des revendications précédentes,
**caractérisé**
**en ce que** la DEL (19) est réalisée en SMD et est montée pour la venue en contact avec un support (20) souple de circuit.

9. Dispositif d'affichage, notamment panneau de signalisation alternée ou tableau d'affichage,
**caractérisé**
**en ce que**, dans celui-ci, sont montés, sans possibilité de torsion, plusieurs éléments d'affichage suivant l'une des revendications précédentes.
